# EUROPÄISCHE PATENTSCHRIFT

(11) **EP 0 866 890 B1**
(45) Veröffentlichungstag und Bekanntmachung des Hinweises auf die Patenterteilung: **09.02.2000**
(21) Anmeldenummer: 96938176.3
(22) Anmeldetag: 12.11.1996
(51) Int. Cl.: C25B 1/26

(54) **VERFAHREN ZUR DIREKTEN ELEKTROCHEMISCHEN GASPHASEN-PHOSGENSYNTHESE**
PROCESS FOR DIRECT ELECTROCHEMICAL GASEOUS PHASE PHOSGENE SYNTHESIS
PROCEDE DE SYNTHESE ELECTROCHIMIQUE DIRECTE DE PHOSGENE EN PHASE GAZEUSE

(30) Priorität: 23.11.1995 DE 19543678
(43) Veröffentlichungstag der Anmeldung: 30.09.1998
(73) Patentinhaber: BAYER AG, 51368 Leverkusen (DE)
(72) Erfinder: GESTERMANN, Fritz, D-51377 Leverkusen (DE); DOBBERS, Jürgen, D-47800 Krefeld (DE); RINDFLEISCH, Hans-Nicolaus, D-25541 Brunsbüttel (DE)
(86) Internationale Anmeldenummer: EP9604934
(87) Internationale Veröffentlichungsnummer: WO9719205

(56) Entgegenhaltungen:
- WO-A-95/14797
- DATABASE WPI Section Ch, Week 7907 Derwent Publications Ltd., London, GB; Class E19, AN 79-12716B XP002023019 & JP,A,54 001 281 (OVAL KIKI KOGYO KK) , 8.Januar 1979

## Beschreibung

Die Erfindung betrifft ein Verfahren zur elektrochemische Umsetzung von Chlorwasserstoff zu Phosgen. Nach den bisher üblichen Verfahren wird Phosgen katalytisch aus freiem Chlor erzeugt. Das Chlor wird entweder generisch aus einer NaCl-Elektrolyse bereitgestellt, wobei das z.B. aus der Isocyanat-Herstellung stammende HCl-Gas in Form von Salzsäure weiterverarbeitet wird oder als Recycle-Chlor aus der Elektrolyse wässriger Salzsäure zurückgewonnen.

In US 5 411 641 wird ein elektrochemisches Verfahren zur Herstellung von Chlor beschrieben, bei dem in der elektrochemischen Zelle eine trockene Direktoxidation von HCl zu Chlor und Protonen erfolgt. Der Prozess läuft selbst bei kathodenseitigem wässrigem Elektrolyt in Verbindung mit einer Wasserstoffproduktion bei deutlich günstigeren Betriebsspannungen ab, als die klassische Elektrolyse wässriger Salzsäure.

Der Erfindung liegt die Aufgabe zugrunde, ausgehend von gasförmigem Chlorwasserstoff, entsprechend Anspruch 1, auf elektrochemischem Weg direkt Phosgen zu erzeugen.

Diese Aufgabe wird erfindungsgemäß dadurch gelöst, daß der Anode einer mit einer protonen-leitenden Membran ausgestatteten elektrochemischen Zelle als Edukte trockenes HCl-Gas und trockenes CO-Gas zugeführt werden und die bei der anodischen Oxidation von HCl-Gas auftretenden Chlor-Radikale mit dem CO-Gas unmittelbar zu Phosgen reagieren, während die gleichzeitig gebildeten Protonen durch die Membran zur Kathode wandern und dort bei Betrieb mit wässriger HCl zu Wasserstoff oder in Gegenwart von Sauerstoff zu Wasser reduziert werden.

Dabei werden die Chlor-Radikale modellhaft an der Anode mit CO-Gas nach den Reaktionsgleichungen anodisch zu Phosgen oxidiert.

Vorzugsweise wird das Verfahren in der Weise ausgeführt, daß im kohlenstoffhaltigen Trägermaterial der aktivierten Diffusionsanode zusätzlich zur elektrochemischen anodischen Oxidation eine exotherme katalytische Umsetzung von molekularem Chlor mit CO-Gas zu Phosgen entsprechend der Reaktionsgleichung CO + Cl₂ ⇒ COCl₂ erfolgt.

Durch die dabei auftretenden Phosgen-Radikale kann die anodische Überspannung um 0,2 V bis 0,6 V heruntergesetzt werden.

Vorteilhaft wird das Verfahren in der Weise durchgeführt, daß zur Absenkung der Betriebsspannung der elektrochemischen Zelle der Sauerstoff an der Kathode (3) reduziert wird und mit den durch die Membran diffundierenden Protonen zu Wasser abreagiert.

Alternativ kann das Verfahren aber auch so durchgeführt werden, daß die Kathode (3) in wässriger Salzsäure betrieben wird, wobei als Nebenprodukt Wasserstoff erzeugt wird.

Vorteilhaft wird die Membran zur Einstellung ihrer Protonenleitfähigkeit durch Zufuhr von feuchtem Sauerstoff, der mit dem Eduktgas an die Kathode herangeführt wird, zusätzlich befeuchtet.

Gemäß einer bevorzugten Ausführung erfolgen die elektrochemischen Umsetzungen an der Kathode und Anode bei einem Druck von 2 bar bis 6 bar.

Eine Weiterentwicklung des erfindungsgemäßen Verfahrens besteht darin, daß der anodenseitig abgezogene Phosgenstrom unter dem Betriebsdruck in einem Rekuperator gekühlt und verflüssigt und das verflüssigte Phosgen sekundärseitig im Rekuperator entspannt und verdampft wird, wobei die zur Verflüssigung benötigte Kälteleistung erzeugt und das primärseitig verflüssigte Phosgen gleichzeitig von HCI- und CO -Eduktgasanteilen befreit wird. Diese Eduktgasanteile können dann wieder in die elektrochemische Zelle zurückgeführt werden.

Zweckmäßig wird dabei die elektrochemische Zelle in einem geschlossenen System, in das auch der Rekuperator mit einbezogen wird, bei einem Druck von 2 bar bis 10 bar, vorzugsweise 2 bar bis 6 bar, derart betrieben, daß der Differenzdruck zwischen dem geschlossenen System und der elektrochemischen Zelle annähernd Null ist, so daß die elektrochemische Zelle auch bei Betrieb unter höheren Drücken quasi drucklos betrieben werden kann.

Gegenüber den herkömmlichen Phosgenherstellungsverfahren werden folgende Vorteile erzielt:
- Der trockene Chlorwasserstoff kann unter Zugabe entsprechender CO-Mengen in der Gasphase elektrochemisch direkt zu Phosgen umgesetzt werden.
- Bei entsprechender Einstellung der Zusammensetzung des Eduktgasgemischs kann der Anteil von freiem Chlor im Produktgas bis auf vernachlässigbar kleine Werte zurückgedrängt werden. Das Produktgas kann aber selbst für den Fall, daß noch geringe HCl- und CO-Anteile vorhanden sind, direkt für bestimmte chemische Prozesse, z.B. die Isocyanat- oder Polycarbonatherstellung genutzt werden, da diese Restgasanteile in diesem Fall passiv durch den Prozess mitlaufen und sich dann mit dem bei der Isocyanat- bzw. Polykarbonatbildung freiwerdenden HCl-Strom vereinigen, der als Eduktgas wieder der elektrochemischen Phosgenerzeugung zugeführt werden kann. Nicht abreagierte Phosgenreste stören hierbei die elektrochemische Reaktion nicht. Allenfalls wirken sie sich bei nennenswerten Konzentrationen als Diffusionsballast an der Gasdiffusionsanode aus.
- Der apparative verfahrenstechnische Aufwand kann aufgrund der relativ einfach aufgebauten Elektrolyseapparatur im Vergleich zu den bei der klassischen Phosgenherstellung erforderlichen Vielzahl von aufeinanderfolgenden Verfahrensstufen beträchtlich reduziert werden (niedrigere Investitionskosten).
- Die vielen Verfahrenschritte bei der konventionellen Phosgenherstellung, bei der bereits mit der dabei eingesetzten wässrigen Salsäureelektrolyse ein Energiebedarf von ca. 180 kWh/100 kg Chlor erforderlich ist, haben aufgrund der Vielzahl der erforderlichen Pumpen bzw. Kompressoren und aufgrund der benötigten Kühlmittel (Fremdkälte) einen weitaus größeren Energieverbrauch zur Folge. Das erfindungsgemäße Verfahren arbeitet in dieser Hinsicht mit erheblich günstigeren Betriebskosten.
- Unter rein thermodynamischen Gesichtspunkten wäre bereits die elektrochemische Umsetzung von HCl-Gas mit Sauerstoff bei ca. 0,18 Volt exotherm. In der Praxis verschlechtert jedoch die Sauerstoffüberspannung von 300 - 400 mV und der elektrische Widerstand der Ionenaustauschermembran die Energiebilanz.
- Die unmittelbare CO- bzw. COCI-Radikal-Teilnahme am elektrochemischen Prozess beeinflußt durch deren Exothermie die Elektrolysepotentiale positiv. Es läßt sich eine Absenkung von ca. 200 bis 600 mV erreichen.

Im Folgenden wird die Erfindung anhand von Zeichnungen und Ausführungsbeispielen näher erläutert. Es zeigen:
- Fig.1: schematisch den Aufbau einer Elektrolysezelle für die direkte elektrochemische Phosgenerzeugung und
- Fig. 2: den grundsätzlichen Aufbau einer Phosgen-Elektrolyseanlage in einem druckfesten System unter Verwendung eines Phosgen-Rekuperators

Zunächst sollen die allgemeinen Reaktionsmechanismen der an der Kathode und Anode ablaufenden elektrochemischen Prozesse modellhaft beschrieben werden.

### 1. Kathodenprozeß

An der Kathode erfolgt eine katalytische Sauerstoff-Reduktion (Katalysator z.B. Pt, Ir, oder Pd) des zugeführten Sauerstoffs an der Grenzfläche zu der zwischen den beiden Elektroden befindlichen protonenleitenden Membran. Der Sauerstoff bzw. das zugeführte sauerstoffhaltige Gasgemisch (Feed-Gas) wird ähnlich wie bei einer PEM-Brennstoffzelle bis an den Sättigungspunkt mit Wasser angefeuchtet. Die Reaktion erfolgt nach der Gleichung: ${\text{(1) 1/2 O}}_{\text{2}} {\text{+ 2e}}^{\text{-}} {\text{+ 2H}}^{\text{+}} {\text{⇒ H}}_{\text{2}} \text{O(g)}$

Der Wasserhaushalt der protonenleitenden Membran wird über die Voranfeuchtung des Feed-Gases unter Berücksichtigung der Bildung von Reaktionswasser gemäß Gleichung (1) gesteuert.

### 2. Elektrolyt

Analog zur PEM-Brennstoffzelle dient eine einlagige protonenleitende Membran aus Fluor-Polymeren mit protonierten Sulfonsäuregruppen in den Ionentransportkanälen als Festelektrolyt zwischen Kathode und Anode. Die Protonenleitfähigkeit wird dabei, wie oben beschrieben, durch kathodenseitiges Anfeuchten verbessert.

### 3. Anodenprozeß

Als Basisprozeß dient die Direktoxidation von trockenem HCl-Gas zu Chlor und Protonen, die in die als Elektrolyt dienende Membran eingespeist werden, gemäß folgender Reaktion

Die Oxidation verläuft katalytisch (Katalysator Pt, Ir, Rh, oder Pd) an der Grenzfläche zwischen Anode und protonenleitender Membran. Die HCl-Direktoxidation liefert ohne Beisein weiterer Reaktionspartner trockenes Chlor, das mit dem gleichzeitig angebotenen, trockenen CO-Gas sofort weiterreagiert. Dabei sind zwei Reaktionswege möglich, die beide exotherm ablaufen:

### 3.1 Unmittelbarer Einfluß auf die HCl-Direktoxidation

CO reagiert mit dem anodisch entstehenden Chlor-Radikal zum COCl-Radikal, das wiederum mit einem weiteren Chlor-Radikal zum COCl₂ abreagiert und aus dem Bereich der Elektrokatalyse abdiffundiert. Der Reaktionsmechanismus an der Anode sieht dann folgendermaßen aus:

Die Chlorwasserstoff-Oxidation wird damit bei beiden Reaktionsschritten vom CO direkt oder indirekt beeinflußt. Die Exothermie der Reaktionsschritte wird dabei zumindest zum Teil in eine Erniedrigung der Aktivierungsenergie der elektrochemischen HCl-Direktoxidation umgesetzt mit der Konsequenz einer Erniedrigung der Zellenspannung.

### 3.2 Indirekter Prozeß

Die Chlor-Radikale, die nicht mit CO bzw. COCl-Radikalen reagiert haben, rekombinieren zu Cl₂. Das übliche Trägermaterial für elektrochemisch aktive, in die Elektroden integrierte Katalysatoren ist Kohlenstoff in Form von Vulcan- oder Acetylenruß, wobei diese mikroporöse Trägerschicht von den aus der Elektrolyse abgehenden Produktgasen Cl₂ und COCl₂ passiert wird. Hierbei wirkt diese Schicht als Aktivkohle-Oberfläche, die bei den üblichen Zelltemperaturen von ca. 80 °C die zwar nicht elektrochemische, wohl aber exotherme Reaktion ${\text{(5) CO + Cl}}_{\text{2}} {\text{⇒ COCl}}_{\text{2}}$katalysiert. Man erhält dann ein trockenes anodisches Produktgas mit folgender Zusammensetzung:

COCl₂ + nicht umgesetztes HCl-Gas + nicht umgesetztes CO + gegebenenfalls Spuren von Cl₂.

Nachstehend wird eine elektrochemische Zelle zur Realisierung der oben beschriebenen Reaktionen beschrieben.

Die elektrochemische Zelle 1 gem. Fig.1 besteht im Wesentlichen aus der Gasdiffusionsanode 2, der Gasdiffusionskathode 3 und der zwischen den Elektroden angeordneten, als Elektrolyt wirkenden protonenleitenden Membran 4. Derartige Membranelektrolyte sind für elektrochemische Brennstoffzellen im Handel erhältlich. Die Anode 2 besteht aus einer porösen, katalytisch aktivierten Aktivkohlematrix 5, die an der Innenseite mit der Membran 3 verbunden ist und an der Außenseite mit einem aus einem leitfähigen Gasverteiler 6 in Verbindung steht, der mit einem anodischen Stromverteiler 7 kontaktiert ist. Die analog aufgebaute Kathode 3 besteht aus der katalytischen Aktivkohlematrix 8, dem leitfähigen Gasverteiler 9 und dem Stromverteiler 10. Als katalytisches Material kommen in erster Linie Platin, Iridium, Rhodium und Palladium in Frage. Derartige Gasdiffusionsanoden bzw. -kathoden sind ebenfalls im Handel erhältlich (z.B. Elektroden vom Typ ELAT der Firma GDE Gasdiffusionselektroden GmbH. Frankfurt a. Main).

Die Anode 2 ist in einem Anodengasraum 11, die Kathode 3 in einem Kathodengasraum 12 angeordnet. Die beiden Gasräume 11 und 12 sind bis auf die Zu- und Ableitungsstutzen geschlossen. Über den Zuführungsstutzen 13 wird dem Anodengasraum 11 ein trockenes Eduktgasgemisch aus HCI und CO und über den Zuführungsstutzen 14 dem Kathodengasraum 12 ein gasförmiges Eduktgasgemisch aus Sauerstoff und gesättigtem Wasserdampf zugeführt. Der bei der kathodischen Reduktion entstehende Wasserdampf sorgt zusammen mit dem durch das Eduktgas zugeführten Dampf für eine hinreichende Befeuchtung der Membran 4, so daß sie nicht austrocknen kann. Zusammen mit nicht umgesetztem Sauerstoff kann über den Austrittsstutzen 16 überschüssiger Wasserdampf abgeleitet werden.

An der Gasdiffusionsanode 2 wird nach dem oben beschriebenen Reaktionsmechanismus Phosgen (COCl₂) erzeugt, das über den Produktstutzen 15 abgeführt wird. Die elektrochemischen Reaktionen an der Anode und Kathode werden bei Temperaturen von 40 °C bis 80 °C, bei einer Zellenspannung von 0,8 bis 1,2 Volt und bei Zellenstromdichten von ca. 3 kA/m² durchgeführt. Das Verfahren kann aber auch mit höheren Stromdichten durchgeführt werden. Die Edukte werden nach den obigen Reaktionsgleichungen im stöchiometrischen Verhältnis zugeführt. CO-Gas kann aber der Anode auch überstöchiometrisch zugeführt werden, um die Bildung von freiem Chlor zurückzudrängen.

Bei dem in Fig. 2 dargestellten weiterentwickelten Elektrolyseur ist eine Vielzahl von analog zu Fig.1 aufgebauten elektrochemischen Zellen 1 als bipolar in Reihe oder parallel geschalteter Zellenstapel 17 in ein Gehäuse 18 eingebaut.

Der eingeschlossene Druckraum 19 bildet ein gasdichtes, druckfestes, abgeschlossenes System, das für Drücke bis maximal 10 bar ausgelegt ist, wobei der Differenzdruck zum eigentlichen Prozessdruck auf nahezu Null kompensiert wird. Das trockene Eduktgasgemisch HCl + CO wird den Anoden über die Eduktgasleitung 20 und den Kompressor 21 zugeführt. Die kathodenseitige Zuführung von O₂ + H₂O als Eduktgas erfolgt durch die Eduktgasleitung 22 und den Kompressor 23. Mit Hilfe der Kompressoren 21 und 23 können die Eduktgasgemische bis auf ca. 6 bar verdichtet werden.

Die am Ausgang des Zellenstapels 17 angebrachte Produktleitung 24 ist mit einem Phosgenrekuperator 25 verbunden, in dem das im Zellenstapel 17 erzeugte Phosgen durch Kühlkondensation am Wärmetauscher-Rohrbündel 26 verflüssigt wird. Das flüssige Phosgen fließt durch die Leitung 27 in einen Vorratsbehälter 28 ab. Die zur Verflüssigung benötigte Kälteleistung wird durch Entspannung von flüssigem Phosgen aus dem Vorratsbehälter 28 im Rekuperator 25 erzeugt. Zu diesem Zweck ist das Wärmetauscher-Rohr 26 über eine Steigleitung 29 mit dem Vorratsbehälter 28 verbunden. Unmittelbar vor dem Rekuperator 25 strömt das flüssige Phosgen durch eine Entspannungsdrossel 31 in der Steigleitung 29. Bei der Entspannung verdampft das flüssige Phosgen. Das Phosgen dient also in diesem Fall als Kältemittel, um das im Wesentlichen aus Phosgen bestehende Produktgas zu kondensieren. Durch die Kondensation und Wiederverdampfung wird das Produktgas von nicht abreagierten HCI- und CO-Eduktgasanteilen befreit. Das auf diese Weise gereinigte gasförmige Phosgen wird durch die Entnahmeleitung 32 abgeführt. Die Entspannung erfolgt von dem im Zellenstapel 17 herrschenden Eduktgasüberdruck auf etwa Normaldruck bzw. auf den für die nachfolgenden Reaktionen notwendigen niedrigen Vordruck, sodaß für die aus dem Elektrolyseur herausgeführte Entnahmeleitung 32 keine druckfesten Armaturen benötigt werden. Die im Kopfteil des Rekuperators 25 angereicherten, aus HCl und CO bestehenden Restgase werden durch die Rückleitung 33 zum Anodeneingang rezykliert. Der kathodenseitige Ausgang des Zellenstapels 17 ist mit einer Abgasleitung 34 zur Abführung von überschüssigem Sauerstoff und Wasserdampf verbunden. Der Druckraum 19 wird über den Druckstutzen 35 mit einem Inertgas, z.B. Stickstoff beaufschlagt und auf etwa dem gleichen Druck gehalten, der dem mit den Kompressoren 21 und 23 erzeugten Eduktgasvordruck entspricht. Anderenfalls wäre eine druckfeste Ausführung der elektrochemischen Zellen erforderlich. Mit dieser Kapselung ist gleichzeitig eine Inertisierung des Reaktionsteils möglich, die mit einfachen Mitteln auf Edukt- oder Produktgasleckagen überwacht werden kann.

## Patentansprüche

1. Verfahren zur elektrochemischen Umsetzung von Chlorwasserstoff und Kohlenmonoxid zu Phosgen in Form eines trockenen anodischen Produktgases, dadurch gekennzeichnet, daß der Anode (2) einer mit einer Protonen leitenden Membran (4) ausgestatteten elektrochemischen Zelle (1) als Edukte trockenes HCI-Gas und trockenes CO-Gas zugeführt werden und die bei der anodischen Oxidation von HCI-Gas auftretenden Chlor-Radikale mit dem CO-Gas unmittelbar zu Phosgen reagieren, während die gleichzeitig gebildeten Protonen durch die Membran (4) zur Kathode (3) wandern und dort zu Wasserstoff oder in Gegenwart von Sauerstoff zu Wasser reduziert werden.

2. Verfahren nach Anspruch 1, dadurch gekennzeichnet, daß das CO-Gas überstöchiometrisch zugeführt wird.

3. Verfahren nach Anspruch 1 oder 2, dadurch gekennzeichnet, daß die Kathode (3) in wäßriger Salzsäure betrieben wird und als Nebenprodukt Wasserstoff erzeugt wird.

4. Verfahren nach den Ansprüchen 1 bis 3, dadurch gekennzeichnet, daß die Membran (4) zur Einstellung ihrer elektrischen Leitfähigkeit durch Zufuhr von feuchtem Sauerstoff an die Kathode (3) zusätzlich befeuchtet wird.

5. Verfahren nach den Ansprüchen 1 bis 4, dadurch gekennzeichnet, daß die elektrochemischen Umsetzungen an der Kathode (3) und Anode (2) bei einem Druck von 2 bar bis 10 bar erfolgen.

6. Verfahren nach den Ansprüchen 1 bis 5, dadurch gekennzeichnet, daß der anodenseitig abgezogene Phosgenstrom unter Druck in einem Rekuperator (25) gekühlt und verflüssigt wird und das verflüssigte Phosgen im Rekuperator (25) entspannt und verdampft wird, wobei die zur Verflüssigung benötigte Kälteleistung erzeugt wird und das Phosgen gleichzeitig von HCI- und CO-Eduktgasanteilen befreit wird.

7. Verfahren nach Anspruch 5 oder 6, dadurch gekennzeichnet, daß die elektrochemische Zelle in einem geschlossenen System (19), in das auch der Rekuperator (25) mit einbezogen wird, bei einem Druck von 2 bar bis 10 bar, vorzugsweise 2 bar bis 6 bar, betrieben wird, so daß gegenüber den reaktionsführenden Teilen nur ein geringer Differenzdruck bestehen bleibt.

## Claims

1. Process for the electrochemical conversion of hydrogen chloride and carbon monoxide to phosgene in the form of a dry anodic product gas, characterised in that dry HCl gas and dry CO gas are supplied as educts to the anode (2) of an electrochemical cell (1) equipped with a proton-conducting membrane (4) and the chlorine radicals formed from the anodic oxidation of HCl gas react directly with the CO gas to yield phosgene, while the simultaneously formed protons migrate through the membrane (4) to the cathode (3) and are there reduced to hydrogen or, in the presence of oxygen, to water.

2. Process according to claim 1, characterised in that the CO gas is supplied in stoichiometric excess.

3. Process according to claim 1 or 2, characterised in that the cathode (3) is operated in aqueous hydrochloric acid and hydrogen is produced as a secondary product.

4. Process according to claims 1 to 3, characterised in that, in order to adjust its electrical conductivity, the membrane (4) is additionally moistened by supplying moist oxygen to the cathode (3).

5. Process according to claims 1 to 4, characterised in that the electrochemical reactions at the cathode (3) and anode (2) proceed at a pressure of 2 bar to 10 bar.

6. Process according to claims 1 to 5, characterised in that the stream of phosgene drawn off from the anode side is cooled under pressure in a recuperator (25) and liquefied and the liquefied phosgene is depressurised and vaporised in the recuperator (25), wherein the refrigeration capacity required for liquefaction is created and any HCl and CO educt gas fractions present in the phosgene are simultaneously removed.

7. Process according to claims 5 or 6, characterised in that the electrochemical cell is operated in a closed system (19), which also includes the recuperator (25), at a pressure of 2 bar to 10 bar, preferably of 2 bar to 6 bar, such that only a slight pressure differential prevails relative to the components in which the reaction proceeds.

## Revendications

1. Procédé de transformation électrochimique de chlorure d'hydrogène et monoxyde de carbone en phosgène sous forme d'un gaz produit anodique sec, caractérisé en ce que le gaz HCl sec et le gaz CO sec sont introduits comme éduits à l'anode (2) d'une cellule électrochimique(1) munie d'une membrane conduisant les protons (4), et les radicaux chlore apparaissant lors de l'oxydation anodique du gaz HCl réagissent directement avec le gaz CO en phosgène, pendant que les protons formés simultanément migrent par la membrane (4) vers la cathode (3) et y sont réduits en hydrogène ou, en présence d'oxygène, en eau.

2. Procédé suivant la revendication 1, caractérisé en ce que le gaz CO est amené en excès stoechiométrique.

3. Procédé suivant la revendication 1 ou 2, caractérisé en ce que la cathode (3) est mise en fonctionnement dans de l'acide chlorhydrique aqueux et de l'hydrogène est produit comme produit secondaire.

4. Procédé suivant les revendications 1 à 3, caractérisé en ce que la membrane (4) est en outre, humidifiée pour ajuster sa conductibilité électrique, par introduction d'oxygène humide à la cathode (3).

5. Procédé suivant les revendications 1 à 4, caractérisé en ce que les transformations électrochimiques se font à la cathode (3) et à l'anode (2) à une pression allant de 2 bar à 10 bar.

6. Procédé suivant les revendications 1 à 5, caractérisé en ce que le courant de phosgène éliminé du côté de l'anode est refroidi sous pression dans un récupérateur (25) et liquéfié et le phosgène liquéfié est détendu dans le récupérateur (25) et vaporisé, où la capacité frigorifique nécessaire à la liquéfaction est produite et le phosgène est simultanément libéré des quantités de gaz éduit HCl et CO.

7. Procédé suivant la revendication 5 ou 6, caractérisé en ce que la cellule électrochimique est mise en fonctionnement dans un système fermé (19), dans lequel le récupérateur (25) est également inclus, à une pression allant de 2 bar à 10 bar, de préférence de 2 bar à 6 bar, de sorte qu'il ne persiste qu'une faible pression différentielle avec les parties où se déroule la réaction.
